# EUROPÄISCHE PATENTSCHRIFT

(11) **EP 2 801 418 B1**
(45) Veröffentlichungstag und Bekanntmachung des Hinweises auf die Patenterteilung: **20.01.2016**
(21) Anmeldenummer: 13005005.7
(22) Anmeldetag: 19.10.2013
(51) Int. Cl.: B21D 5/06, B21D 39/02

(54) **Vorrichtung zum Verbinden von Blechschalen zu einem Gehäuse eines Werkstücks mittels Falzen an Rändern der Blechschalen**
Device for connecting sheet metal shells to a housing of a workpiece by means of folds at edges of the sheet metal shells
Dispositif destiné à relier des coques de tôle à un boîtier d'une pièce au moyen de plis sur les bords des coques de tôle

(30) Priorität: 07.05.2013 EP 13002421
(43) Veröffentlichungstag der Anmeldung: 12.11.2014
(73) Patentinhaber: Kölle, Rolf, 71665 Vaihingen/Enz (DE)
(72) Erfinder: Kölle, Rolf, 71665 Vaihingen/Enz (DE)
(74) Vertreter: Riedel, Peter

(56) Entgegenhaltungen:
- JP-A- 2000 051 958
- JP-A- 2004 181 498
- JP-U- S5 871 421
- US-A1- 2002 116 976
- US-A1- 2002 157 441
- US-B1- 6 446 322

## Beschreibung

Die Erfindung bezieht sich auf eine Vorrichtung zum Verbinden von Blechschalen zu einem Gehäuse eines Werkstücks mittels Falzen an Rändern der Blechschalen.

Auf verschiedenen Gebieten der Technik werden Werkstücke eingesetzt, bei denen ein innerer Körper, wie beispielsweise ein Rohr einer Fluidleitung von einem aus Blechschalen gebildeten Gehäuse umgeben ist. Der zwischen dem Gehäuse und dem inneren Körper gebildete Hohlraum ist meistens mit einem Dämm- oder Isoliermaterial gefüllt. Zur Verbindung der Blechschalen sind an diesen Ränder ausgebildet, die durch eine Vielzahl von Schweißpunkten entlang der Ränder oder formschlüssige Verbindungsmittel miteinander befestigt sind. Diese Verbindungstechniken erfordern je nach Art teuere Fertigungseinrichtungen oder aufwändige manuelle Tätigkeiten mit mehreren mittels verschiedener Werkzeuge durchzuführenden Arbeitsschritten, die zeitintensiv und ebenfalls mit hohen Kosten behaftet sind.

In US 2002/0157441 A1 ist eine Vorrichtung zum Verbinden von Blechschalen zu einem Gehäuse eines Werkstücks mittels Falzen an den Rändern der Blechschalen beschrieben. Die Vorrichtung umfasst ein Werkzeug mit einem ortsfesten Werkzeugunterteil und einem in Richtung auf dieses beweglichen Oberteil. Auf dem Werkzeugunterteil ist eine Werkstückaufnahme angeordnet. Ein verschiebbar gelagerter Werkstückhalter ist der Werkstückaufnahme gegenüberliegend angeordnet. Es ist eine Einrichtung zum Zurichten der zu falzenden Abschnitte an den Rändern der Blechschalen vorgesehen, wobei diese Einrichtung Schrägflächen aufweist.

Der Erfindung liegt die Aufgabe zugrunde, eine Vorrichtung zum Verbinden von Blechschalen zu einem Gehäuse eines Werkstücks mittels Falzen an Rändern der Blechschalen zu schaffen, mittels der in einem gemeinsamen Werkzeug die Arbeitsschritte für eine Falzverbindung automatisch durchführbar sind.

Diese Aufgabe wird durch eine Vorrichtung zum Verbinden von Blechschalen zu einem Gehäuse eines Werkstücks mittels Falzen an Rändern der Blechschalen mit den Merkmalen des Anspruchs 1 gelöst.

Ein Vorteil der erfindungsgemäßen Vorrichtung besteht darin, dass das Werkstück lediglich einmal aufgenommen und in das Werkzeug eingelegt werden muss und dann die vollständige Falzverbindung mit allen dafür erforderlichen Schritten in diesem Werkzeug hergestellt wird. Dadurch wird eine präzise Fertigung mit gleichbleibender Fertigungsqualität erreicht.

In weiterer Ausgestaltung der Vorrichtung ist vorgesehen, dass die Einrichtung zum Abkanten mindestens eine Abkantbacke umfasst. Diese Abkantbacke ist vorgesehen, um den ersten Verformungsschritt einer Falzverbindung, nämlich das Umbiegen des überstehenden Randabschnitts um ca. 90 °, auszuführen. Außerdem ist in der Vorrichtung mindestens eine Führungsbacke vorgesehen, die der Abkantbacke gegenüberliegt. Eine Abkantbacke und eine Führungsbacke reichen aus, wenn die Blechschalen auf einer Seite über Blechstege verbunden sind und zusammenklappbar sind, so dass nur auf der anderen Seite eine Falzverbindung herzustellen ist. Bei zwei separaten Blechschalen, die zusammengefügt werden, sind zwei oder mehr Abkantbacken und die entsprechende Anzahl Führungsbacken vorgesehen. Für den zweiten Verformungsschritt zur Herstellung einer Falzverbindung, nämlich das sogenannte Zurichten, ist vorgesehen, dass die Schrägflächen an seitlich zuführbaren Schiebern angeordnet sind. Diese Schrägflächen weisen vorzugsweise einen Winkel von ca. 45 ° zur Längsachse der Werkstückaufnahme auf, wobei der Arbeitsschritt des Zurichtens sowohl durch eine Bewegung zum Werkstückhalter hin als auch parallel zu dessen Längsachse möglich ist.

In weiterer Ausgestaltung der Vorrichtung ist vorgesehen, dass der Werkstückhalter und die Werkzeugaufnahme mittels Stellmitteln relativ zum Werkzeugoberteil bzw. Werkzeugunterteil verstellbar sind. Solche Stellmittel können beispielsweise mechanische Elemente, wie Stangen und Federn oder pneumatische Stellelemente oder Schrittmotoren sein. Außerdem ist es zweckmäßig, dass Sperrelemente zum Eingriff zwischen dem Werkzeugoberteil und dem Werkzeughalter vorgesehen sind. Ebenso können Sperrelemente zwischen der Werkstückaufnahme und dem Werkzeugunterteil vorgesehen werden. Solche Sperrelemente sind vorzugsweise quer zur Längsachse des Werkstückhalters bzw. der Werkstückaufnahme bewegliche Schieber.

Als Einrichtung zum Stützen der Ränder können Stützelemente vorgesehen sein, die begrenzt verschiebbar zwischen den Führungsbacken und dem Werkzeughalter angeordnet sind. Alternativ hierzu können Stützstempel mit an deren Stirnseiten ausgebildeten Stützflächen vorgesehen sein, die auf den Führungsbacken angeordnet sind. Sofern die neben der Vertiefung in der Werkstückaufnahme verlaufenden Randflächen breit genug sind, können diese auch als Einrichtung zum Stützen der Ränder der Blechschalen dienen.

Außerdem ist es vorteilhaft, dass zumindest zwischen einer Abkantbacke und dem Werkstückhalter ein Niederhalter angeordnet ist, der relativ zum Werkstückhalter und zur Abkantbacke verschiebbar ist. Mittels diesem Niederhalter kann als letzter Arbeitsschritt ein Umlegen des Bords der Falzverbindung um etwa 90° erfolgen. Selbstverständlich ist es auch möglich, zwischen jeder Abkantbacke und dem Werkstückhalter einen Niederhalter vorzusehen.

Außerdem ist es zweckmäßig, dass die mindestens zwei Führungsbacken auf dem Werkzeugunterteil angeordnet sind und zwischen diesen die Werkstückaufnahme vorgesehen ist. Alternativ hierzu ist es aber auch möglich, dass der Werkstückhalter und die Werkstückaufnahme jeweils zwischen einer Abkantbacke und einer Führungsbacke angeordnet sind, wobei dann bezogen auf eine Verbindungsebene die jeweiligen Anordnungen spiegelbildlich sind. Bei der Fertigung solcher Gehäuse aus Blechschalen an einem Werkstück kann es in manchen Fällen vorteilhaft sein, dass auf einer Seite der Werkstückaufnahme eine Führungsbacke am Werkzeugunterteil und die Abkantbacke am Werkzeugoberteil angeordnet sind und auf der anderen Seite der Werkstückaufnahme die Führungsbacke am Werkzeugoberteil und die Abkantbacke am Werkzeugunterteil angeordnet sind.

Ausführungsbeispiele der Erfindung sind nachstehend anhand der Zeichnung näher erläutert. In der Zeichnung zeigt:
- Fig. 1: ein Werkzeug zum Verbinden von Blechschalen zu einem Gehäuse eines Werkstücks mit einem Werkstückhalter und einer Werkstückaufnahme in geöffnetem Zustand,
- Fig. 2: das Werkzeug in einer Stellung mit einem vollständig abgesenkten Werkzeugoberteil und erster Umformung der Blechschalenränder,
- Fig. 3: das Werkzeug in einer Position mit zur Werkstückaufnahme bewegten Schiebern und zweiter Umformung der Blechschalenränder mittels der Schieber,
- Fig. 4: das vollständige Schließen des Falzes mittels Pressung der Blechschalenränder zwischen Niederhaltern und Stützelementen,
- Fig. 5: das Umlegen des Bords am Falz,
- Fig. 6: eine Ausführungsvariante des Werkzeugs zum Verbinden von Blechschalen zu einem Gehäuse eines Werkstücks in der Position gemäß Fig. 1,
- Fig. 7: das Werkzeug gemäß Fig.6 in einer Stellung mit einem vollständig abgesenkten Werkzeugoberteil und erster Umformung der Blechschalenränder,
- Fig. 8: das Werkzeug in einer Position mit zur Werkstückaufnahme bewegten Schiebern und zweiter Umformung der Blechschalenränder mittels der Schieber,
- Fig. 9: das vollständige Schließen des Falzes mittels Pressung der Blechschalenränder zwischen Werkstückhalter und Stützstempel,
- Fig. 10: das Werkzeug in der geöffneten Position nach dem Herstellen der Falzverbindung,
- Fig. 11: eine Ausführungsvariante des Werkzeugs gemäß Fig. 7,
- Fig. 12: einen Schnitt durch ein Werkzeug zum Falzen von Blechrandabschnitten auf einer Seite nach oben und auf der anderen Seite nach unten,
- Fig. 13: eine Ausführungsvariante des Werkzeugs zum Verbinden von Blechschalen zu einem Gehäuse eines Werkstücks in der Position gemäß Fig. 1 oder 6,
- Fig. 14: eine vergrößerte Darstellung der Einzelheit XIV in Fig. 13,
- Fig. 15: das Werkzeug gemäß Fig. 13 in einer Stellung mit vollständig abgesenktem Werkzeugoberteil,
- Fig. 16: das Werkzeug gemäß Fig. 13 mit seitlich zugeführten Schiebern für die zweite Umformung,
- Fig. 17: das Werkzeug gemäß Fig. 16 nach der zweiten Umformung,
- Fig. 18: das vollständige Schließen des Falzes,
- Fig. 19: das Umlegen eines Bords am Falz.

Die Fig. 1 zeigt ein Werkzeug 1, das im Wesentlichen aus einem Werkzeugoberteil 2 mit daran befestigten Abkantbacken 3, 3* und einem zwischen diesen verschiebbar gehaltenen Werkstückhalter 4 sowie einem ortsfesten Werkzeugunterteil 5 mit darauf befestigten Führungsbacken 6, 6* und in einer zwischen diesen verschiebbar gehaltenen Werkstückaufnahme 7 besteht. Das Werkzeugoberteil 2 mit dem jeweils von diesen getragenen Bauteilen ist senkrecht zu einer Ebene E bewegbar, d.h. in Richtung auf das Werkzeugunterteil 5 absenkbar. In das geöffnete Werkzeug wird gemäß Fig. 1 ein zu fertigendes Werkstück 10 eingelegt. Dieses Werkstück 10 umfasst ein inneres Rohr 8 und ein Gehäuse 9, wobei zwischen dem Rohr 8 und dem Gehäuse 9 ein Hohlraum 11 gebildet ist, der beispielsweise mit einem Isolations- bzw. Dämmmaterial gefüllt sein kann. Das Gehäuse 9 besteht aus zwei Blechschalen 12 und 13, die nach außen gebördelte Ränder aufweisen, an denen die Blechschalen 12, 13 aneinanderliegen. Das Werkstück 10 liegt in einer an der oberen Stirnseite der Werkstückaufnahme 7 ausgebildeten Vertiefung 14. Über dem Werkstück 10 befinden sich in einem ausreichenden Abstand zwei Niederhalter 15, 15*, die zwischen den Abkantbacken 3, 3* und dem Werkstückhalter 4 geführt sind. Der Abstand 16 ist die Distanz der Abkantbacken 3, 3* zueinander. Der Werkstückhalter 4 und die Werkstückaufnahme 7 haben eine gemeinsame Längsachse L.

In der in Fig. 1 gezeigten relativen Lage des Werkzeugoberteils 2 zu der Werkstückaufnahme 7 ermöglicht der gegebene Abstand das Einlegen des Werkstücks 10 in die Vertiefung 14 der Werkstückaufnahme 7 zum Zwecke des Verbindens der beiden Blechschalen 12, 13 mittels Falzen, um auf diese Weise ein mechanisch stabiles Gehäuse zu bilden. Seitlich neben der Werkstückaufnahme 7 sind Stützelemente 17, 17* vorgesehen, die in einem Abstand 18 zwischen den Führungsbacken 6, 6* verschiebbar gehalten sind. Die Werkstückaufnahme 7 weist zu beiden Seiten Stufen 19 auf, so dass ein Abschnitt 20 mit geringerer Dicke gebildet ist, der zwischen entsprechenden Abschnitten 21 der Stützelemente 17, 17* gleitverschieblich geführt ist. Die Werkstückaufnahme 7 steht mit ihrem unteren Ende 7' in Wechselwirkung mit einer durch das Werkzeugunterteil 5 geführten Stange 22, die mit ihrem anderen Ende auf einer Druckfeder 23 abgestützt ist. Das untere Ende der Stützelemente 17, 17* steht in Wechselwirkung mit durch das Werkzeugunterteil 5 geführten Bolzen 24, die jeweils von Druckfedern 25 kraftbeaufschlagt sind.

Die zwischen Werkstückhalter 4 und Abkantbacken 3, 3* geführten Niederhalter 15, 15* sind mit einem nach innen gerichteten Vorsprung 26, 26* versehen, der jeweils in eine Nut 27, 27* an der Oberfläche des Werkstückhalters 4 ragt. Die Länge der Nut 27, 27* in vertikaler Richtung ist wesentlich größer, als die Dicke des Vorsprungs 26, 26*, so dass eine begrenzte Verschiebbarkeit des Werkstückhalters 4 zu den Niederhaltern 15, 15* gegeben ist. Die dem Werkzeugoberteil 2 zugewandte Seite des Werkstückhalters 4 steht mit einer durch das Werkzeugoberteil 2 ragenden Stange 32 in Wechselwirkung, wobei das andere Ende der Stange 32 von einer Druckfeder 33 beaufschlagt ist. An dem Ende des Werkstückhalters 4, das dem Werkstück 10 zugewandt ist, weist der Werkstückhalter 4 eine Vertiefung 28 auf, deren Kontur der Blechschale 12 entspricht. In den Abkantbacken 3, 3* sind an dem Ende, das an dem Werkzeugoberteil 2 liegt, Schieber 29, 29* angeordnet, die sich in der in Fig. 1 gezeigten äußeren Lage vollständig außerhalb des Abstandes 16 befinden. Am innen liegenden Ende weisen die Schieber 29, 29* einen durch eine Schulter 30, 30* gebildeten Vorsprung 31, 31* auf.

Nachdem das Werkstück 10 in das Werkzeug 1 eingelegt ist, wie sich dies aus Fig. 1 ergibt, werden die notwendigen Arbeitsschritte zum Verbinden der Blechschalen 12, 13 anhand der Figuren 2 bis 5 näher beschrieben. Dabei erfolgt zunächst ein Absenken des Werkzeugoberteils 2 mit den von diesen getragenen Bauteilen in Richtung auf das Werkzeugunterteil 5, so dass die Stirnseite der Niederhalter 15, 15* auf den Rändern der Blechschale 12 zur Anlage kommt, und dann der Werkstückhalter 4 die Blechschale umschließt und sich ebenfalls auf den Blechschalenrändern abstützt. Es ergibt sich dabei eine relative Verschiebung der Niederhalter 15, 15* zum Werkstückhalter 4, so dass die Vorsprünge 26, 26* am oberen Ende der Nuten 27, 27* anliegen.

Das Werkzeugoberteil wird nach unten bewegt, wodurch eine Verschiebung des Werkstückhalters 4 und der Niederhalter 15, 15* erfolgt, bis diese an dem Werkzeugoberteil 2 zur Anlage kommen. Durch weiteres Absenken des Werkzeugoberteils 2 wird der Werkstückhalter 4 gegen die Blechschale 12 bewegt, so dass diese in der Vertiefung 28 aufgenommen wird. Dabei stehen sich der Werkstückhalter 4 und die Werkstückaufnahme 7 an der Verbindungsebene E gegenüber.. Da die Kraft der Feder 33 stärker ist, als die der Federn 23, 25 wird bei weiterem Absenken des Werkzeugoberteils 2 die Werkstückaufnahme 7 in Richtung auf das Werkzeugunterteil 5 bewegt, so dass die Ränder der Blechschale 13 an den Stirnflächen der Stützelemente 17, 17* zur Anlage kommen. Durch weiteren Abwärtshub stützen sich die Stufen 19 der Werkstückaufnahme 7 an den Abschnitten 21, 21* der Stützelemente 17, 17* ab, und sowohl die Stützelemente 17, 17* als auch die Werkstückaufnahme 7 schlagen an dem Werkzeugunterteil 5 an. Letzteres hat zur Folge, dass die Stange 22 und die Bolzen 24 im Werkzeugunterteil 5 verschoben sind, so dass sie auf der Unterseite um ein entsprechendes Maß hervorstehen. Mit weiterer Bewegung des Werkzeugoberteils 2 nach unten werden auch die Abkantbacken 3, 3* so weit nach unten gefahren, dass sie die äußeren Abschnitte der Blechschalenränder der Blechschale 12 am Außenrand der Stützelemente 17, 17* mindestens annährend rechtwinklig nach unten abkanten. Diese Verschiebung bedingt auch eine Verschiebung der Stange 32 im Werkzeugoberteil 2, so dass die Stange 32 an dessen Oberseite hervorsteht, wie dies in Fig. 2 gezeigt ist.

Dann wird das Werkzeug nach einem Zwischenhub in die in Fig. 3 gezeigte Position gefahren, wobei durch die Druckfedern 23, 25 die Stange 22 und die Bolzen 24 wieder relativ zu den Führungsbacken 6, 6* verschoben sind. Das Werkzeugoberteil 2 ist nun in einer Stellung, in der das obere Ende der Stange 32 wieder bündig mit der Oberkante des Werkzeugoberteils 2 ist. In dieser Stellung des Werkzeugoberteils 2 sind die Abkantbacken 3, 3* über die Ebene der Blechschalenränder angehoben, aber der Werkstückhalter 4 und der Niederhalter 15, 15* liegen noch an der Blechschale bzw. deren Rändern. Weiter sind in Fig. 3 die radialen Schieber 29, 29* zur Stange 32 hin verschoben, so dass deren jeweiliger Vorsprung 31, 31* sich in geringem Abstand zur Stange 32 befindet. Damit ragen die Schieber 29, 29* so weit in den Abstand 16 hinein, dass sie in Anlage mit den oberen Stirnflächen von Werkstückhalter 4 und Niederhalter 15, 15* gebracht sind und somit eine Längsverschiebung in den Abkantbacken 3,3* blockieren. Außerdem sind zwei linear von der Seite zur Werkstückaufnahme 7 bewegte Schieber 34, 34* in Stellung gebracht, die in Distanzstücken 37, 37* angeordnet sind. Diese Distanzstücke 37, 37* sind in den Abstand zwischen Abkantbacken 3, 3* und Führungsbacken 6, 6* in Richtung auf die Werkstückaufnahme bewegbar. Hierfür ist es erforderlich, dass die Abkantbacken 3, 3* einen Abstand zu den Distanzstücken 37, 37* aufweisen, der ausreicht, um eine Abwärtsbewegung des Werkzeugoberteils 2 zu ermöglichen. Diese Schieber 34, 34* weisen jeweils eine Schrägfläche 35, 35* mit einem Winkel von ca. 45 ° zur Längsachse der Schieber 34, 34* auf. Da im ersten Verformungsschritt gemäß Fig. 2 die Ränder der Blechschale 12 nach unten abgewinkelt wurden, verlaufen die Schrägflächen 35, 35* von der Werkstückaufnahme 7 weg nach oben.

Die Fig. 3 zeigt das so genannte Zurichten, wobei das Werkzeugoberteil 2 abgesenkt wird und somit die Schrägflächen 35, 35* eine Kraft auf die abgewinkelten Abschnitte der Ränder ausüben und diese in Richtung auf die Werkstückaufnahme 7 um die Ränder der Blechschale 13 biegen, bis sie einen Winkel von ca. 45 ° zur Längsachse der Werkzeugaufnahme 7 einnehmen. Während des Umbiegens mittels der Schieber 34, 34* sind die Ränder der Blechschale 12 auf ihrer Oberseite mittels der Niederhalter 15, 15* abgestützt. Alternativ wäre es auch möglich, die in den Distanzstücken 37, 37* gehaltenen Schieber 34, 34* statt mit einer Schrägfläche mit einem Radius zu versehen und einen solchen Schieber zur Werkstückaufnahme zu bewegen und auf diese Weise das Biegen der Ränder um einen Winkel von 45 ° oder größer zu erreichen.

Nachdem die Schieber 34, 34* mit den Distanzstücken 37, 37* wieder seitlich nach außen bewegt worden sind und auch die radialen Schieber 29, 29* wieder außerhalb des Abstands 16 liegen, wird das Werkzeugoberteil 2 nach unten bewegt, so dass die Abkantbacken 3, 3* wieder die Ränder der Blechschalen umgeben, wie dies aus Fig. 4 ersichtlich ist. Das Werkzeugoberteil 2 wird so weit nach unten bewegt, dass die Stirnflächen der Stützelemente 17, 17* auf den nach innen gebogenen Abschnitt der Ränder der Blechschale 12 treffen und durch eine restliche Bewegung in dieser Richtung den Falz schließen.

Sofern gewünscht, kann das Werkzeug 1 geöffnet werden, wobei das Werkstück 10 auf der Werkstückaufnahme 7 liegt und die durch das Falzen der Blechschalen gebildeten Borde seitlich überstehen. In dieser Position können die Borde der Falzverbindungen mit Schweißpunkten versehen werden, die beispielsweise mit einer Schweißzange erzeugt werden.

Ausgehend von der Stellung gemäß Fig. 4 kann - sofern die Borde breit genug sind - nun noch ein Umlegen der Borde der Falzverbindungen erfolgen, falls das Abstehen der Borde im Wesentlichen senkrecht zur Gehäusewand nicht gewünscht wird oder beim späteren Einsatz des Werkstücks 10 störend ist. Das Umlegen der Borde führt zu einem besseren Halt der Falzverbindung. Hierzu ist es erforderlich, dass die Stützelemente 17, 17* in Bezug auf die Werkstückaufnahme 7 in einer etwas abgesenkten Position bleiben, wie dies in Fig. 5 gezeigt ist. Dabei weisen die Stufen 19, 19* der Werkstückaufnahme 7 einen Abstand zum Abschnitt 21 der Stützelemente 17, 17* auf. Um diesen Abstand aufrechtzuerhalten, sind zwischen das untere Ende der Werkstückaufnahme 7 und das Werkzeugunterteil 5 Distanzstücke 36 geschoben, wodurch die Werkstückaufnahme 7 abgestützt ist. Es werden dann die Schieber 29, 29* etwas in den Abstand 16 hineingeschoben, und zwar so weit, dass die Schultern 30, 30* hinter die Niederhalter 15, 15* greifen und die Vorsprünge 31, 31* an der Außenfläche des Werkstückhalters 4 anliegen, wie dies aus Fig. 5 ersichtlich ist. Dann wird das Werkzeugoberteil 2 nach unten bewegt und mit diesem auch die Abkantbacken 3, 3* und die Niederhalter 15, 15*, die dann den Bord des Falzes umlegen, im vorliegenden Beispiel um 90 ° nach unten gerichtet.

In Fig. 6 ist ein Werkzeug 1 dargestellt, das im Wesentlichen aus einem Werkzeugoberteil 2 und daran aufgenommenen Abkantbacken 43, 43* und einem zwischen diesen verschiebbar gehaltenen Werkstückhalter 44 sowie einem ortsfesten Werkzeugunterteil 5 mit daran befestigten Führungsbacken 46, 46* und einer zwischen diesen verschiebbar gehaltenen Werkstückaufnahme 47 besteht. In den Abkantbacken 43, 43* sind benachbart zum Werkzeugoberteil 2 Schieber 39, 39* angeordnet, die sich in der in Fig. 6 gezeigten äußeren Position außerhalb eines Abstandes 48 befinden, der zwischen den Abkantbacken 43, 43* gebildet ist. Der Werkstückhalter 44 weist an seinem zur Werkstückaufnahme 47 gerichteten Ende eine Vertiefung 40 auf, neben der seitliche Niederhalteflächen 41 ausgebildet sind. Das dem Werkzeugoberteil 2 zugewandte Ende des Werkstückhalters 44 steht mit der Stange 32 in Wechselwirkung, wobei das andere Ende der Stange 32 von der Druckfeder 33 beaufschlagt ist.

In der in Fig. 6 gezeigten relativen Lage des Werkzeugoberteils 2 zum Werkzeugunterteil 5 ermöglicht der gegebene Abstand zwischen dem Werkstückhalter 44 und der Werkstückaufnahme 47 das Einlegen des Werkstücks 10 in eine Vertiefung 42 an der Oberseite der Werkstückaufnahme 47. An der Oberseite der Führungsbacken 46, 46* sind seitlich neben der Werkstückaufnahme 47 sich erstreckende Stützstempel 49, 49* angeformt, an deren oberen Enden Stützflächen 50, 50* ausgebildet sind. Das untere Ende der Werkstückaufnahme 47 steht mit der Stange 22 in Wechselwirkung, deren anderes Ende von der Druckfeder 23 beaufschlagt ist. Wie aus Fig. 6 ersichtlich ist, sind die seitlichen Ränder neben der Vertiefung 42 sehr schmal, so dass eine exakte Positionierung der Blechschalen 12, 13, die das Gehäuse bilden, kaum möglich ist. Um das Positionieren zu erleichtern, kann zu diesem Zweck die Werkstückaufnahme 47 abgesenkt werden, so dass sich die Stützflächen 50, 50* auf derselben Höhe befinden, wie die Ränder der Vertiefung 42, so dass Auflageflächen für die Ränder der Blechschale 13 vorhanden sind.

Nachdem das Werkstück 10 in die Vertiefung 42 der Werkstückaufnahme 47 eingelegt ist, kann der erste Verformungsschritt der Blechschalenränder ausgeführt werden, was anhand der Fig. 7 erläutert wird. Hierzu erfolgt ein Absenken des Werkzeugoberteils 2 mit den von diesem getragenen Bauteilen in Richtung auf das Werkzeugunterteil 5, so dass in der Vertiefung 40 des Werkstückhalters 44 die Blechschale 12 aufgenommen wird und die Niederhalteflächen 41 zur Anlage an den Blechschalenrändern gelangen. Bei weiterer Bewegung des Werkzeugoberteils 2 nach unten wird die Werkstückaufnahme 47 von dem Werkstückhalter 44 zum Werkstückunterteil 5 bewegt, bis sie an diesem anliegt. Dann sind die Ränder der Blechschalen 12, 13 gegeneinander gepresst, und die Abkantbacken 43, 43* werden so weit nach unten geschoben, dass die überstehenden Abschnitte der Ränder der Blechschale 12 mittels der Abkantbacken 43, 43* am Außenrand der Stützstempel 49, 49* mindestens annährend rechtwinklig nach unten abgekantet werden. In dieser Position, in der die Werkstückaufnahme 47 gegen das Werkzeugunterteil 5 und der Werkstückhalter 44 gegen das Werkzeugoberteil 2 gepresst sind stehen die Stangen 22, 32 jeweils auf der Außenseite von Werkzeugunterteil und Werkzeugoberteil heraus.

Dann wird das Werkzeug 1 in die in Fig. 8 gezeigte Position gefahren, wobei zunächst das Werkzeugoberteil 2 so weit angehoben wird, dass die Abkantbacken 43, 43* sich oberhalb der Blechschalenränder befinden. Aufgrund der Kraft der Druckfeder 33 hält die Stange 32 den Werkstückhalter 44 in Anlage am Werkstück 10. Die Schieber 39, 39* sind in Richtung auf die Stange 32 verschoben und blockieren so eine Relativbewegung des Werkstückhalters. Die Werkstückaufnahme 47 folgt dieser Aufwärtsbewegung aufgrund der Kraft der Druckfeder 23. Da sich das Werkstück 10 in einer höheren Position befindet, als die Stützflächen 50, 50* wird ein Abstand gebildet, in den die von Distanzstücken 37, 37* gehaltenen Schieber 34, 34* von der Seite her eingerückt werden. Die Distanzstücke 37, 37* sind auf den Führungsbacken 46, 46* verschiebbar geführt und passen in den Abstand zwischen Abkantbacken 43, 43* und Führungsbacken 46, 46*. Da die Schieber 34 mit in einem Winkel von ca. 45 ° zur Längsachse des Schiebers 34 geneigten Schrägflächen 35, 35* versehen sind, wie dies auch in Fig. 3 der Fall ist, erfolgt der als Zurichten bezeichnete zweite Verformungsschritt der Blechschalenränder, nämlich das Biegen der um 90 ° nach unten abgekanteten Abschnitte um ca. 45 ° zu der Werkstückaufnahme 47 hin. Die Verformung erfolgt durch das seitliche Fahren der der Distanzstücke mit den Schiebern 34, 34* in Richtung auf die Werkstückaufnahme 47.

Nachdem die Distanzstücke 37, 37* mit den Schiebern 34, 34* wieder seitlich nach außen bewegt worden sind und auch die Schieber 39, 39* wieder außerhalb des Abstandes 48 liegen, wird das Werkzeugoberteil 2 nach unten bewegt, so dass der Werkstückhalter 44 das Werkstück 10 und die Werkstückaufnahme 47 nach unten drückt, bis die Werkstückaufnahme am Werkzeugunterteil 5 anliegt. Durch weiteres Absenken des Werkzeugoberteils 2 gelangen die Stützflächen 50, 50* der Stützstempel 49, 49* auf den nach innen umgebogenen Abschnitt der Ränder der Blechschale 12 und durch eine restliche Bewegung des Werkzeugoberteil 2 nach unten wird der Falz vollständig geschlossen. Dabei umgeben die Abkantbacken 43, 43* wieder die Ränder der Blechschalen, wie dies aus Fig. 9 ersichtlich ist.

Da nun der Falz erzeugt ist, wird das Werkzeug geöffnet, wie dies in Fig. 10 dargestellt ist, wobei sich das Werkzeugoberteil 2 in der höchsten Position befindet. Da die Borde der Falzverbindungen seitlich über die Breite der Werkstückaufnahme 47 überstehen, können in dieser Position weitere Arbeitsgänge zur Sicherung der Falzverbindungen durchgeführt werden, beispielsweise das Anbringen von Schweißpunkten oder das Abwinkeln oder Umlegen des Bords an der Falzverbindung mittels eines Biegewerkzeugs. Die Zugänglichkeit des an den Blechrändern gebildeten Bords ist durchaus gegeben.

Die Fig. 11 zeigt eine Ausführungsvariante des Werkzeugs 1, das dafür vorgesehen ist, auf den unterschiedlichen Seiten des Gehäuses 9 des Werkstücks 10 an den Rändern der Blechschalen 12, 13 auf der einen Seite eine nach oben geformte Falzverbindung und auf der anderen Seite eine nach unten geformte Falzverbindung zu erzeugen. Zu diesem Zweck ist am Werkzeugoberteil 2 auf der rechten Seite des Werkstückhalters 54 eine Abkantbacke 53* mit einem Schieber 51 angeordnet, wohingegen auf der linken Seite des Werkstückhalters 54 eine Führungsbacke 56 mit einem Stützstempel 58 vorgesehen ist. Der Werkstückhalter 54 ist bezogen auf die Mittellängsachse M unsymmetrisch, wobei auf der rechten Seite neben einer Vertiefung 52 eine Niederhaltefläche 59 vorgesehen und auf der linken Seite ein spitzer Rand geformt sind. Auf der Seite mit dem spitzen Rand des Werkstückhalters 54 befindet sich der Stützstempel 58. Am Werkzeugunterteil 5 ist eine Werkstückaufnahme 57 angeordnet, die spiegelbildlich zum Werkstückhalter 54 ausgebildet, bezüglich der Länge jedoch kürzer ist. Die Werkstückaufnahme 57 ist mit einer Vertiefung 55 versehen, in der das Werkstück 10 aufgenommen ist. Ebenso sind die am Werkzeugunterteil 5 befestigten Führungsbacke 56* und Abkantbacke 53 von gleicher Kontur, aber spiegelbildlich zu den am Werkzeugoberteil befestigten Bauelementen. Bei dem in Fig. 11 gezeigten Arbeitsgang wird der Blechrand auf der linken Seite nach oben und der Blechrand auf der rechten Seite nach unten mittels der Abkantbacken 53, 53* umgeformt. Die Werkstückhalter 54 und Werkstückaufnahme 57 sind jeweils durch federbelastete Stangen 60 abgestützt.

Die Fig. 12 zeigt eine Ausführung des Werkzeugs 1, bei dem an dem Werkzeugoberteil 2 auf der linken Seite eine Abkantbacke 43 und auf der rechten Seite eine Führungsbacke 46* angeordnet sind. Entsprechend liegen diesen eine am Werkzeugunterteil 5 befestigte Abkantbacke 43* und Führungsbacke 46 gegenüber. Zwischen Abkantbacke 43 und Führungsbacke 46* ist ein Werkstückhalter 64 verschiebbar angeordnet, der bezogen auf die Längsachse L unsymmetrisch ausgebildet ist. In Ausnehmungen 61, 62 der Abkantbacke 43 und Führungsbacke 46* sind Schieber 63 angeordnet, deren Funktion derjenigen der Schieber 39, 39* in Fig. 8 entspricht. Zwischen Abkantbacke 43* und Führungsbacke 46 ist eine Werkstückaufnahme 67 verschiebbar angeordnet, die ebenfalls bezogen auf die Längsachse L unsymmetrisch ist. Im Abstand zwischen Abkantbacke und Führungsbacke ist auf jeder Seite ein Distanzstück 37, 37* mit einem darin fest aufgenommenen Schieber 34, 34* dargestellt, wobei diese zum Zwecke des Umbiegens des Blechabschnitts um 45 ° zum Werkstück 10 hin bewegt werden. Da durch die Abkantbacke 43 der Blechrand um 90° nach unten verformt worden ist, besitzt der Schieber 34 eine nach oben verlaufende Schrägfläche 35, während der Schieber 34* eine nach unten verlaufende Schrägfläche 35* besitzt, da die Abkantbacke 43* den Blechrand um 90 ° nach oben verformt hat. Auch die Abkantbacke 43* und Führungsbacke 46 weisen Ausnehmungen 61, 62 mit darin angeordneten Schiebern 63 auf. Die Arbeitsweise dieses Werkzeugs 1 entspricht derjenigen, wie sie zu den Figuren 6 bis 10 beschrieben ist, mit dem einzigen Unterschied, dass beim Werkzeug gemäß Fig. 12 an den auf beiden Seiten befindlichen Rändern jeweils spiegelbildliche Arbeitsschritte ausgeführt werden, d.h. auf der linken Seite wird ein Falz nach unten und auf der rechten Seite ein Falz nach oben erzeugt.

In den beschriebenen Ausführungsbeispielen sind als Stellmittel für die Stangen und Bolzen Druckfedern dargestellt. Selbstverständlich können auch andere Stellmittel vorgesehen werden, insbesondere Pneumatikzylinder, Stellmotoren oder dergleichen. Das Werkzeug kann beispielsweise in eine Presse eingebaut werden, die als Antrieb des Werkzeugs für die Hubbewegung dient. Es ist jedoch auch möglich, das Werkzeug in einer Vorrichtung mit einem Antriebsaggregat, beispielsweise einem Pneumatik- oder Hydraulikzylinder einzusetzen. Weiterhin ist es möglich, das Werkzeug mit einem eigens dafür geschaffenen Rahmen und einem Antrieb zu versehen, so dass diese Kombination eine stets fertig einsetzbare Einheit bildet und das Werkzeug nicht erst in einer Presse oder Arbeitsvorrichtung installiert werden muss.

In Fig. 13 ist ein Werkzeug 1 dargestellt, das im Wesentlichen aus dem Werkzeugoberteil 2 und daran aufgenommenen Abkantbacken 3*, 43 und einem zwischen diesen verschiebbar gehaltenem Werkstückhalter 64 sowie dem Werkzeugunterteil 5 mit daran befestigten Führungsbacken 46, 46* und der zwischen diesen verschiebbar gehaltenen Werkstückaufnahme 47 besteht. Am unteren Ende weist der Werkstückhalter 64 eine Vertiefung 63 auf. Das Werkzeugunterteil 5 mit den von diesem getragenen Teilen entspricht der Ausführung in Fig. 6. Aus diesem Grund stimmen auch die Bezugszeichen für gleiche Teile mit denjenigen der Fig. 6 überein. Am Werkzeugoberteil 2 entspricht die auf der rechten Seite gezeigte Abkantbacke 3* derjenigen in Fig. 1, wobei zwischen der Abkantbacke 3* und dem Werkstückhalter 64 ein Niederhalter 15* angeordnet ist. Dieser Niederhalter 15* ist relativ zum Werkstückhalter 64 begrenzt verschiebbar, so wie dies zur Fig. 1 beschrieben ist. In der Abkantbacke 3* ist der Schieber 29* angeordnet, der genauso ausgebildet ist wie in Fig. 1 und auch dieselbe Funktion erfüllt. Die auf der linken Seite in Fig. 13 gezeigte Abkantbacke 43 mit dem darin angeordneten Schieber 39 entspricht exakt der Ausführung in Fig. 6. In der in Fig. 13 gezeigten relativen Lage des Werkzeugoberteils 2 zum Werkzeugunterteil 5 ist der Abstand zwischen dem Werkstückhalter 64 und der Werkstückaufnahme 47 groß genug, dass ein Werkstück 10 in die Vertiefung 42 an der Oberseite der Werkstückaufnahme 47 eingelegt werden kann.

Die Fig. 14 zeigt in vergrößerter Darstellung die Einzelheit XIV in Fig. 13. In der Vertiefung 42 der Werkstückaufnahme 47 liegt das Werkstück 10, das ein inneres Rohr 8 und ein Gehäuse 9 umfasst. Zwischen dem Rohr 8 und dem Gehäuse 9 ist ein Hohlraum 11 gebildet, der beispielsweise mit einem Isolations- bzw. Dämmmaterial gefüllt sein kann. Das Gehäuse 9 besteht aus zwei Blechschalen 12, 13, die nach außen gebördelte Ränder 61, 62 aufweisen, an denen die Blechschalen 12, 13 aneinander liegen. Im Ausführungsbeispiel der Fig. 14 ist der Rand 61 der Blechschale 12 breiter als der Rand 62 der Blechschale 13, es ist jedoch auch möglich, beide Ränder 61, 62 in gleicher Breite auszuführen.

Nachdem das Werkstück 10 in die Vertiefung 42 der Werkstückaufnahme 47 eingelegt ist, kann der erste Verformungsschritt ausgeführt werden, was anhand der Fig. 15 erläutert wird. Hierzu erfolgt ein Absenken des Werkzeugoberteils 2 mit den von diesem getragenen Bauteilen in Richtung auf das Werkzeugunterteil 5, so dass in der Vertiefung 63 des Werkstückhalters 64 die Blechschale 12 aufgenommen wird und der Niederhalter 15* einerseits und die Niederhaltefläche 41 andererseits zur Anlage an den Blechschalenrändern gelangen. Bei weiterer Bewegung des Werkzeugoberteils 2 nach unten wird die Werkstückaufnahme 47 von dem Werkstückhalter 64 und dem Niederhalter 15* zum Werkstückunterteil 5 bewegt, bis sie an diesem anliegt. Auf diese Weise werden die Ränder 61, 62 (vgl. Fig. 14) der Blechschalen 12, 13 gegeneinander gepresst. Dann werden die Abkantbacken 3*, 43 so weit nach unten geschoben, dass die überstehenden Ränder 61 der Blechschale 12 mittels der Abkantbacken am Außenrand der Stützstempel 49, 49* mindestens annähernd rechtwinklig nach unten abgekantet werden.

Die Fig. 16 zeigt das Werkzeugoberteil 2 in einer hochgefahrenen Position und auch die Werkstückaufnahme 47 ist von der Druckfeder 23 in die Ausgangsposition zurückgeführt worden. An den Rändern 61 der Blechschale 12 sind die abgekanteten Abschnitte zu erkennen. Die Schieber 29*, 39 sind zu der Stange 32 hin verschoben und blockieren so eine Relativbewegung des Werkstückhalters 64. Distanzstücke 37, 37* mit darin gelagerten Schiebern 34, 34* werden von der Seite her eingerückt.

Danach wird gemäß Fig. 17 das Werkzeugoberteil 2 wieder abgesenkt, bis sich die Abkantbacken 3*, 43 auf den Distanzstücken 37, 37* abstützen und der Werkstückhalter 64 mit dem Niederhalter 15* auf den Rändern der Blechschale 12 liegen. Durch die Schieber 34, 34*, die mit einem Winkel von ca. 45° zur Längsachse des Schiebers geneigten Schrägflächen 35, 35* versehen sind, erfolgt das Zurichten der Ränder der Blechschale 12 als zweiter Verformungsschritt, nämlich um weitere 45° zur Werkstückaufnahme 47 hin.

Danach wird das Werkzeugoberteil 2 leicht angehoben, so dass die Distanzstücke 37, 37* mit den Schiebern wieder seitlich nach außen bewegt werden können. Auch die Schieber 29* und 39 sind wieder von der Stange 32 weg bewegt. Danach wird das Werkzeugoberteil 2 nach unten bewegt, wie dies in Fig. 18 dargestellt ist. Dabei drückt der Werkstückhalter 64 das Werkstück 10 und die Werkstückaufnahme 47 nach unten, bis die Werkstückaufnahme am Werkzeugunterteil 5 aufliegt. Durch weiteres Absenken des Werkzeugoberteils 2 gelangen die Stützflächen 50, 50* der Stützstempel 49, 49* auf den nach innen gebogenen Abschnitt der Ränder der Blechschale 12 und durch eine restliche Bewegung des Werkzeugoberteils 2 nach unten wird der Falz vollständig geschlossen.

Auf der rechten Seite in Fig. 19 kann nun ein Umlegen des Bords der Falzverbindung erfolgen. Hierzu wird ein Schieber 65 zwischen die Unterseite der Werkstückaufnahme 47 und das Werkzeugunterteil 5 geschoben, damit keine Relativbewegung zwischen den Führungsbacken 46, 46* und der Werkstückaufnahme 47 erfolgt. Der in der Abkantbacke 3* angeordnete Schieber 29* wird nach innen verschoben, so dass die Schulter 30* hinter den Niederhalter 15* greift. Dann wird das Werkzeugoberteil 2 nach unten bewegt, wodurch der Niederhalter 15* den Bord des rechten Falzes umlegt, im vorliegenden Beispiel um 90°.

In Fig. 13 bis 19 ist lediglich ein Niederhalter 15* dargestellt. Es ist jedoch auch möglich, rechts und links Niederhalter anzuordnen, so dass ein Umlegen des Bords der Falze auf beiden Seiten möglich ist. In diesem Fall werden alle vom Werkzeugoberteil 2 getragenen Teile spiegelbildlich zur Längsachse L des Werkstückhalters 64 ausgebildet. Ein wesentlicher Vorteil der Ausführungsvariante gemäß Fig. 13 bis 19 ist darin zu sehen, dass eine Kombination der einfachen Ausführung, wie sie in Fig. 6 gezeigt ist, mit der Möglichkeit des Umlegens des Bords eines Falzes oder beider Falze geschaffen ist.

## Patentansprüche

1. Vorrichtung zum Verbinden von Blechschalen (12, 13) zu einem Gehäuse (9) eines Werkstücks (10) mittels Falzen an den Rändern der Blechschalen (12, 13), umfassend ein Werkzeug (1) mit einem ortsfesten Werkzeugunterteil (5) und einem in Richtung auf dieses beweglichen Werkzeugoberteil (2), wobei auf dem Werkzeugunterteil (5) eine Werkstückaufnahme (7, 47, 57) angeordnet ist, und wobei ein verschiebbar gelagerter Werkstückhalter (4, 44, 54, 64) der Werkstückaufnahme (7, 47, 57) gegenüberliegend angeordnet ist, und wobei eine Einrichtung zum Zurichten der zu falzenden Abschnitte an den Rändern der Blechschalen (12, 13) vorgesehen ist, die Schrägflächen (35) aufweist,
**dadurch gekennzeichnet, dass** die Werkstückaufnahme (7, 47, 57) senkrecht zum Werkzeugunterteil (5) verschiebbar ist und an ihrem oberen Ende eine Vertiefung (14, 42, 52) aufweist, in der das Werkstück (10) aufgenommen wird, und außerdem eine Einrichtung zum Stützen der Ränder der Blechschalen (12, 13) auf einer Seite einer Verbindungsebene (E) und eine Einrichtung zum Abkanten (3, 3*, 43, 43*, 53, 53*) auf der anderen Seite vorgesehen sind.

2. Vorrichtung nach Anspruch 1,
**dadurch gekennzeichnet, dass** die Einrichtung zum Abkanten mindestens eine Abkantbacke (3, 3*; 43, 43*; 53, 53*), vorzugsweise zwei oder mehrere Abkantbacken (3, 3*; 43, 43*; 53, 53*) umfasst.

3. Vorrichtung nach Anspruch 2,
**dadurch gekennzeichnet, dass** je Abkantbacke (3, 3*; 43, 43*; 53, 53*) eine Führungsbacke (6, 6*; 46, 46*; 56, 56*) vorgesehen ist, die der jeweiligen Abkantbacke (3, 3*; 43, 43*; 53, 53*) gegenüberliegt.

4. Vorrichtung nach einem der Ansprüche 1 bis 3,
**dadurch gekennzeichnet, dass** die Einrichtung zum Zurichten seitlich zuführbare Schieber (34, 34*) umfasst, an denen die Schrägflächen (35, 35*) ausgebildet sind.

5. Vorrichtung nach einem der Ansprüche 1 bis 4,
**dadurch gekennzeichnet, dass** der Werkstückhalter (4, 44, 54) und die Werkzeugaufnahme (7, 47, 57) mittels Stellmitteln relativ zum Werkzeugoberteil (2) bzw. Werkzeugunterteil (5) verstellbar sind.

6. Vorrichtung nach einem der Ansprüche 1 bis 5,
**dadurch gekennzeichnet, dass** Sperrelemente zum Eingriff zwischen dem Werkzeugoberteil (2) und dem Werkstückhalter (4, 44, 54) vorgesehen sind, wobei vorzugsweise die Sperrelemente als quer oder längs zum Werkstückhalter bzw. der Werkzeugaufnahme bewegbare Schieber (29, 29*; 39, 39*; 51, 51*) ausgebildet sind.

7. Vorrichtung nach einem der Ansprüche 1 bis 5,
**dadurch gekennzeichnet, dass** Sperrelemente (36, 36*, 63, 65) zum Eingriff zwischen der Werkstückaufnahme (7, 47) und dem Werkzeugunterteil (5) angeordnet sind.

8. Vorrichtung nach einem der Ansprüche 3 bis 7,
**dadurch gekennzeichnet, dass** die Einrichtung zum Stützen der Ränder durch Stützelemente (17, 17*) gebildet ist, die begrenzt verschiebbar zwischen den Führungsbacken (6, 6*) und dem Werkzeughalter (7) angeordnet sind.

9. Vorrichtung nach einem der Ansprüche 3 bis 7,
**dadurch gekennzeichnet, dass** die Einrichtung zum Stützen der Ränder durch Stützstempel (49, 49*) mit an deren Stirnseiten ausgebildeten Stützflächen (50, 50*) gebildet ist.

10. Vorrichtung nach einem der Ansprüche 1 bis 7,
**dadurch gekennzeichnet, dass** die Einrichtung zum Stützen der Ränder durch die neben der Vertiefung (14) verlaufenden Randflächen an der Werkstückaufnahme (7) gebildet ist.

11. Vorrichtung nach einem der Ansprüche 2 bis 10,
**dadurch gekennzeichnet, dass** zumindest zwischen einer Abkantbacke (3, 3*) und dem Werkstückhalter (64) ein Niederhalter (15*) angeordnet ist, der relativ zum Werkstückhalter und zur Abkantbacke (3*) verschiebbar ist.

12. Vorrichtung nach Anspruch 11,
**dadurch gekennzeichnet, dass** zwischen jeder Abkantbacke (3, 3*) und dem Werkstückhalter (4) ein Niederhalter (15, 15*) angeordnet ist.

13. Vorrichtung nach Anspruch 3,
**dadurch gekennzeichnet, dass** mindestens zwei Führungsbacken (6, 6*; 46, 46*) auf dem Werkzeugunterteil (5) angeordnet sind und zwischen diesen die Werkstückaufnahme (7, 47) vorgesehen ist.

14. Vorrichtung nach Anspruch 3,
**dadurch gekennzeichnet, dass** der Werkstückhalter (54) und die Werkstückaufnahme (57) jeweils zwischen einer Abkantbacke (53, 53*) und einer Führungsbacke (56, 56*) angeordnet sind.

15. Vorrichtung nach einer der Ansprüche 1 bis 10,
**dadurch gekennzeichnet, dass** auf einer Seite der Werkstückaufnahme (67) eine Führungsbacke (46) am Werkzeugunterteil (5) und die Abkantbacke (43) am Werkzeugoberteil (2) angeordnet sind, und auf der anderen Seite der Werkstückaufnahme (67) die Führungsbacke (46*) am Werkzeugoberteil (2) und die Abkantbacke (43*) am Werkzeugunterteil (5) angeordnet sind.

## Claims

1. Device for joining sheet metal shells (12, 13) to a housing (9) of a workpiece (10) by means of folds at the edges of the sheet metal shells (12, 13), the device comprising a tool (1) with a stationary tool lower part (5) and a tool upper part (2) movable towards the former, wherein a workpiece receptacle (7, 47, 57) is provided on the tool lower part (5) and wherein a displaceably mounted workholder (4, 44, 54, 64) of the workpiece receptacle (7, 47, 57) is arranged opposite and wherein a device having inclined surfaces (35) is provided for preparing the sections to be folded at the edges of the sheet metal shells (12, 13), **characterised in that** the workpiece receptacle (7, 47, 57) is displaceable perpendicular to the tool lower part (5) and has at its upper end a recess (14, 42, 52), in which the workpiece (10) is accommodated, and **in that** furthermore a device for supporting the edges of the sheet metal shells (12, 13) is provided on one side of a joining plane (E) and a device for bending (3, 3*, 43, 43*, 53, 53*) is provided on the other side.

2. Device according to claim 1,
**characterised in that** the device for bending comprises at least one bending jaw (3, 3*, 43, 43*, 53, 53*), preferably two or more bending jaws (3, 3*, 43, 43*, 53, 53*).

3. Device according to claim 2,
**characterised in that** for each bending jaw (3, 3*, 43, 43*, 53, 53*) there is provided a guide jaw (6, 6*, 46, 46*, 56, 56*), which is placed opposite the respective bending jaw (3, 3*, 43, 43*, 53, 53*).

4. Device according to any of claims 1 to 3,
**characterised in that** the device for preparing comprises sliders (34, 34*), which can be fed in laterally and on which the inclined surfaces (35, 35*) are formed.

5. Device according to any of claims 1 to 4,
**characterised in that** the workholder (4, 44, 54) and the tool receptacle (7, 47, 57) are adjustable relative to the tool upper part (2) and/or the tool lower part (5) using adjusting means.

6. Device according to any of claims 1 to 5,
**characterised in that** locking elements are provided for engagement between the tool upper part (2) and the workholder (4, 44, 54), the locking elements being preferably designed as sliders (29, 29*, 39, 39*, 51, 51*) movable across or along the workholder or the tool receptacle.

7. Device according to any of claims 1 to 5,
**characterised in that** locking elements (36, 36*, 63, 65) are provided for engagement between the workpiece receptacle (7, 47) and the tool lower part (5).

8. Device according to any of claims 3 to 7,
**characterised in that** the device for supporting the edges is represented by support elements (17, 17*), which are capable of limited movement between the guide jaws (6, 6*) and the tool holder (7).

9. Device according to any of claims 3 to 7,
**characterised in that** the device for supporting the edges is represented by support dies (49, 49*) with supporting surfaces (50, 50*) formed at their end faces.

10. Device according to any of claims 1 to 7,
**characterised in that** the device for supporting the edges is represented by the edge surfaces extending adjacent to the recess (14) at the workpiece receptacle (7).

11. Device according to any of claims 2 to 10,
**characterised in that** a hold-down device (15*) displaceable relative to the workholder and the bending jaw (3*) is provided at least between one bending jaw (3, 3*) and the workholder (64).

12. Device according to claim 11,
**characterised in that** a hold-down device (15, 15*) is provided between each bending jaw (3, 3*) and the workholder (4).

13. Device according to claim 3,
**characterised in that** at least two guide jaws (6, 6*, 46, 46*) are provided on the tool lower part (5), and **in that** the workpiece receptacle (7, 47) is provided between these.

14. Device according to claim 3,
**characterised in that** the workholder (54) and the workpiece receptacle (57) are each located between a bending jaw (53, 53*) and a guide jaw (56, 56*).

15. Device according to any of claims 1 to 10,
**characterised in that**, on one side of the workpiece receptacle (67), a guide jaw (46) is provided on the tool lower part (5) and the bending jaw (43) is provided on the tool upper part (2) and, on the other side of the workpiece receptacle (67), a guide jaw (46*) is provided on the tool upper part (2) and the bending jaw (43*) is provided on the tool lower part (5).

## Revendications

1. Dispositif pour relier des coques de tôle (12, 13) en un boîtier (9) d'une pièce (10) par pliage au niveau des bords des coques de tôle (12, 13), comprenant un outil (1) avec une partie d'outil inférieure fixe (5) et une partie d'outil supérieure (2) mobile en direction de celle-ci, étant précisé qu'un logement pour pièce (7, 47, 57) est disposé sur la partie d'outil inférieure (5), et qu'un porte-pièce (4, 44, 54, 64) monté coulissant est disposé en face du logement pour pièce (7, 47, 57), et qu'il est prévu un dispositif pour aligner les sections à plier, sur les bords des coques de tôle (12, 13), qui présente des surfaces biseautées (35),
**caractérisé en ce que** le logement pour pièce (7, 47, 57) est apte à coulisser perpendiculairement à la partie d'outil inférieure (5) et présente à son extrémité supérieure un creux (14, 42, 52) dans lequel la pièce (10) est logée, et il est prévu par ailleurs un dispositif pour l'appui des bords des coques de tôle (12, 13), d'un côté d'un plan de liaison (E), et un dispositif pour le repliage (3, 3*, 43, 43*, 53, 53*), de l'autre côté.

2. Dispositif selon la revendication 1,
**caractérisé en ce que** le dispositif pour le repliage comprend au moins une mâchoire de repliage (3, 3* ; 43, 43* ; 53, 53*), de préférence deux mâchoires de repliage (3, 3* ; 43, 43* ; 53, 53*) ou plus.

3. Dispositif selon la revendication 2,
**caractérisé en ce qu'**il est prévu pour chaque mâchoire de repliage (3, 3* ; 43, 43* ; 53, 53*) une mâchoire de guidage (6, 6* ; 46, 46* ; 56, 56*) qui se trouve en face de la mâchoire de repliage (3, 3* ; 43, 43* ; 53, 53*) respective.

4. Dispositif selon l'une des revendications 1 à 3,
**caractérisé en ce que** le dispositif pour l'alignement comprend des coulisseaux (34, 34*) aptes à être approchés latéralement, sur lesquels sont formées les surfaces biseautées (35, 35*).

5. Dispositif selon l'une des revendications 1 à 4,
**caractérisé en ce que** le porte-pièce (4, 44, 54) et le logement pour pièce (7, 47, 57) sont aptes à être déplacés à l'aide de moyens de positionnement, par rapport à la partie d'outil supérieure (2) et à la partie d'outil inférieure (5), respectivement.

6. Dispositif selon l'une des revendications 1 à 5,
**caractérisé en ce qu'**il est prévu des éléments de blocage pour l'accouplement entre la partie d'outil supérieure (2) et le porte-pièce (4, 44, 54), étant précisé que les éléments de blocage sont de préférence conçus comme des coulisseaux (29, 29* ; 39, 39* ; 51, 51*) mobiles transversalement ou longitudinalement par rapport au porte-pièce ou au logement pour outil, respectivement.

7. Dispositif selon l'une des revendications 1 à 5,
**caractérisé en ce qu'**il est prévu des éléments de blocage (36, 36*, 63, 65) pour l'accouplement entre le logement pour pièce (7, 47) et la partie d'outil inférieure (5).

8. Dispositif selon l'une des revendications 3 à 7,
**caractérisé en ce que** le dispositif pour l'appui des bords est formé par des éléments d'appui (17, 17*) qui sont aptes à coulisser de manière limitée entre les mâchoires de guidage (6, 6*) et le porte-outil (7).

9. Dispositif selon l'une des revendications 3 à 7,
**caractérisé en ce que** le dispositif pour l'appui des bords est formé par des étais (49, 49*) avec des surfaces d'appui (50, 50*) formées sur leur côté frontal.

10. Dispositif selon l'une des revendications 1 à 7,
**caractérisé en ce que** le dispositif pour l'appui des bords est formé par les surface de bords qui s'étendent près du creux (14), sur le logement pour pièce (7).

11. Dispositif selon l'une des revendications 2 à 10,
**caractérisé en ce qu'**il est prévu, au moins entre une mâchoire de repliage (3, 3*) et le porte-pièce (64), un serre-flan (15*) qui est apte à coulisser par rapport au porte-pièce et à la mâchoire de repliage (3*).

12. Dispositif selon la revendication 11,
**caractérisé en ce qu'**il est prévu entre chaque mâchoire de repliage (3, 3*) et le porte-pièce (4) un serre-flan (15, 15*).

13. Dispositif selon la revendication 3,
**caractérisé en ce qu'**au moins deux mâchoires de guidage (6, 6* ; 46, 46*) sont disposées sur la partie d'outil inférieure (5), et entre celles-ci est prévu le logement pour pièce (7, 47).

14. Dispositif selon la revendication 3,
**caractérisé en ce que** le porte-pièce (54) et le logement pour pièce (57) sont disposés entre une mâchoire de repliage (53, 53*) et une mâchoire de guidage (56, 56*).

15. Dispositif selon l'une des revendications 1 à 10,
**caractérisé en ce que** d'un côté du logement pour pièce (67) sont disposées une mâchoire de guidage (46) sur la partie d'outil inférieure (5) et la mâchoire de repliage (43) sur la partie d'outil supérieure (2), et que de l'autre côté du logement pour pièce (67) sont disposées la mâchoire de guidage (46*) sur la partie d'outil supérieure (2) et la mâchoire de repliage (43*) sur la partie d'outil inférieure (5).
